# EUROPÄISCHE PATENTSCHRIFT

(11) **EP 1 305 479 B1**
(45) Veröffentlichungstag und Bekanntmachung des Hinweises auf die Patenterteilung: **27.05.2009**
(21) Anmeldenummer: 01984172.5
(22) Anmeldetag: 09.07.2001
(51) Int. Cl.: E03B 9/02

(54) **ÜBERFLURWASSERSÄULE**
ABOVE-GROUND WATER COLUMN
COLONNE D'EAU EN SURFACE

(30) Priorität: 12.07.2000 AT 12172000
(43) Veröffentlichungstag der Anmeldung: 02.05.2003
(73) Patentinhaber: E. Hawle Armaturenwerke GmbH, 4840 Vöcklabruck (AT)
(72) Erfinder: GRUBER, Karl, 4852 Weyregg am Attersee 300 (AT); SCHLAGNITWEIT, Rupert, A-4850 Puchkirchen (AT)
(74) Vertreter: Puchberger, Peter
(86) Internationale Anmeldenummer: PCT/AT2001/000226
(87) Internationale Veröffentlichungsnummer: WO 2002/004752

(56) Entgegenhaltungen:
- DE-C- 704 009
- DE-U- 9 314 994
- US-A- 2 869 576

## Beschreibung

Die Erfindung betrifft eine Überflurwassersäule, wie im Oberbegriff des Anspruches 1 beschrieben.

Aus der DE 93 14 994 U1 ist eine derartige Wassersäule mit einem das Ventilgehäuse umhüllenden sogenannten Fallmantel bekannt, wobei ein Manteldeckteil gleichzeitig ein mit der Stellspindel für ein Fußventil drehfest verbundenes Betätigungselement ausbildet. Wird der Fallmantel, der mit dem Betätigungselement lösbar verbunden ist, zur Freigabe der Ventilanordnung abgesenkt, kommt es zur Freigabe des handratartigen Manteldeckteils und zur Aufhebung einer Verdrehsicherung.

DE-C-704 009 offenbart eine Überflurwassersäule, welche die Merkmale des Oberbegriffs des Anspruchs 1 aufweist. Der Fallmantel und der Manteldeckteil sind mittels einer Kupplungsvorrichtung und einer Entriegelungsvorrichtung miteinander verbunden.

Aufgabe der Erfindung ist es, eine Überflurwassersäule zu schaffen, bei der eine ausreichende Absicherung gegen unbefugte Inbetriebnahme sowie eine rasche Inbetriebnahme im Bedarfsfall erreicht wird.

Diese Aufgabe der Erfindung wird durch die im Anspruch 1 wiedergegebenen kennzeichnenden Merkmale erreicht. Der überraschende Vorteil dabei ist, daß durch einen einfachen Entkupplungsvorgang eine Freigabe der Ventilanordnung sowie gleichzeitig eine Entsperrung für die Inbetriebnahme erfolgt, wodurch eine einfache Handhabung und rasche Einsatzbereitschaft gegeben ist.

Die Kupplungsvorrichtung verharrt im Betriebszustand "eingekuppelt", womit ein Schließen des Fallmantels ohne zusätzliche manuelle Betätigung erreicht wird.

Exzentrische Halterkräfte werden vermieden und eine verläßliche Halterung wird erreicht.

Gemäß der vorteilhaften Ausbildung, wie im Anspruch 4 beschrieben, wird die Antriebsanordnung für das Entkuppeln vereinfacht, um Stellelemente für einen gegensinnigen Antrieb zu vermeiden.

Weiters ist auch eine Ausbildung nach Anspruch 2 von Vorteil, wodurch einfach zu fertigende, für den kombinierten Einsatz geeignete Bauelemente erreicht werden.

Gemäß den vorteilhaften Ausbildungen, wie in den Ansprüchen 3 und 4 beschrieben, liegen Steuerflächen für die Antriebsanordnung zur Verstellung der Kupplungselemente vor, durch die es zwangsweise zur Einnahme einer vorgegebenen Endstellung kommt.

Die Ausbildung nach Anspruch 5 ermöglicht die Anordnung des Antriebes innerhalb des Manteldeckteils, ohne daß störende Antriebselemente dessen Außenumriß überragen.

Vorteilhaft ist weiters eine Ausbildung nach Anspruch 6, wodurch ein selbsttätiges Einklinken und Verrasten beim Anheben des Fallmantels in dessen obere Endlage erfolgt.

Weitere vorteilhafte Ausbildungen beschreiben die Ansprüche 7 und 8, durch die ein kostengünstiger Aufbau der Antriebswelle und eine hohe Betriebssicherheit erreicht wird.

Durch die im Anspruch 9 beschriebene vorteilhafte Weiterbildung wird eine gleichmäßige synchrone Verstellung der Kupplungselemente erreicht.

Der Anspruch 10 beschreibt eine einfache Anordnung für die Steuernocken der Schaltwelle.

Von Vorteil ist aber auch eine Ausbildung nach Anspruch 11, weil dadurch eine zentrale Kraftaufbringung auf die Kupplungselemente erfolgt.

Möglich ist auch eine Ausbildung nach Anspruch 12, wodurch ein einfaches Schlüsselwerkzeug für die Inbetriebnahme eingesetzt werden kann.

Gemäß den vorteilhaften Ausbildungen, wie in den Ansprüchen 13 bis 15 beschrieben, wird ein verläßlicher Ein- und Auskuppelvorgang und damit eine sichere Halterung oder Lösung des Fallmantels erzielt.

Gemäß den weiteren vorteilhaften Ausbildungen, wie in den Ansprüchen 16 bis 25 beschrieben, wird einerseits, sobald der Fallmantel in seiner Schließstellung ist, ein verläßliches Sperren des Betätigungselementes gegen unbeabsichtigtes Öffnen des Fußventiles, was durch die Verdrehsicherung des Kulissenelementes auf einem mit dem Ventilgehäuse fest verbundenen Mantelrohr erfolgt, erreicht und andererseits das Kulissenelement mit dem Betätigungselement über die im Kulissenelement in der Schließstellung des Fallmantels eingreifenden Sperrbolzen verriegelt ist. Die Funktionszusammenlegung, d.h., daß beim Lösen des Fallmantels und Freigabe des Ventilkörpers eine gleichzeitige Entsperrung des Betätigungselementes erfolgt, ermöglicht eine Vereinfachung bei der Handhabung und auch Verbesserung der Verläßlichkeit vor Fehlbedienungen.

Weitere vorteilhafte Ausbildungen beschreiben die Ansprüche 26 bis 31, wodurch ein Schutz gegen Beschädigungen erreicht wird und die Möglichkeit für die Anwendung unterschiedlichster Materialien und Leichtbauweise für den Fallmantel gegeben ist. Durch die spezielle Ausbildung eines über eine Federanordnung abgestützten Halteseils wird eine weiche Abfederung des Fallmantels nach dessen Freigabe in der Kupplungsvorrichtung erreicht und somit ein harter Anschlag, wie er bei starr ausgebildeten Anschlägen auftritt, vermieden. Vorteilhaft sind dabei zumindest zwei derartige Haltevorrichtungen, um schädliche Verkantungen bei der Einnahme der Endposition des Fallmantels und damit Belastungen der Führungsprofile zu vermeiden.

Möglich ist auch eine vorteilhafte Ausbildung nach Anspruch 32, wodurch ein durch äußere Krafteinwirkung auftretender Schaden gering gehalten wird und eine Wiedererrichtung nach einem derartigen Schadensfall vereinfacht wird.

Schließlich sind auch Ausbildungen nach den Ansprüchen 33 bis 35 von Vorteil, weil dadurch sichergestellt ist, daß die Wassersäule drucklos, d.h. entleert ist, um z.B. Frostschäden zu vermeiden, bevor der Fallmantel in seine Schließstellung gebracht werden kann und ein zusätzliches Entlüftungsventil zur Entleerung des Druckrohres nach Außerbetriebsetzung der Wassersäule eingespart wird.

Zum besseren Verständnis der Erfindung wird diese anhand der in den nachfolgenden Figuren gezeigten Ausführungsbeispiele näher erläutert.

Es zeigen:
- Fig. 1: eine erfindungsgemäße Wassersäule in Ansicht, teilweise geschnitten;
- Fig. 2: eine Detailansicht der erfindungsgemäßen Kupplungsvorrichtung, geschnitten;
- Fig. 3: eine Detailansicht der erfindungsgemäßen Sperrvorrichtung, geschnitten;
- Fig. 4: die Sperrvorrichtung, geschnitten gemäß den Linien IV-IV in Fig. 3;
- Fig. 5: eine Detailansicht der erfindungsgemäßen Führungs- und Dämpfungsvorrichtung für einen Fallmantel.

Einführend sei festgehalten, daß in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

In der Fig. 1 ist eine Überflurwassersäule 1, ebenfalls bezeichnet als Hydrant, gezeigt, die in einer durch Flansche 2, 3 gebildeten Verbindungsstelle 4 auf einer unterirdisch verlegten Versorgungsleitung 5 aufgesetzt ist. Die Verbindungsstelle 4 befindet sich dabei im geringen Abstand oberhalb eines Bodenniveaus 6 auf einer sich vertikal im Erdniveau erstreckenden, durch ein Rohr 7 gebildeten Druckleitung 8, die über ein Fußventil 9 mit einer waagrecht im Erdboden verlaufend verlegten Druckrohrleitung 10 absperrbar in Strömungsverbindung steht. In der Verbindungsstelle 4 ist auf der Druckleitung 8 ein sich vertikal erstreckendes Druckrohr 11 der Überflurwassersäule mittels Befestigungselemente 12, z.B. mit Sollbruchstellen versehene Schrauben 13, die die Flansche 2, 3 durchragen, befestigt. Durch die eine Sollbruchstelle aufweisenden Befestigungsschrauben 13 ist ein weitestgehender Schutz der Wassersäule 1 gegen Beschädigung bei einer Kraftwirkung von außerhalb, z.B. gegenüber Verkehrsteilnehmer und Kraftfahrzeugen, gegeben, da es bei einer derartigen Gewalteinwirkung zum Abreißen der Schrauben 13 kommt und die Wassersäule an sich im allgemeinen keinen Schaden nimmt.

In einem der Verbindungsstelle 4 entgegengesetzten stirnseitigen Endbereich 14 ist über eine weitere Flanschverbindung 15 eine Ventilanordnung 16, im konkreten Ausführungsbeispiel mit zwei Ventilausgängen 17, 18 und entsprechenden Anschlußteilen 19, z.B. für Schlauchkupplungen, angeordnet. Die Ventilanordnung 16 aus einem Ventilgehäuse 20, welches die Ventilausgänge 17 und 18 ausbildet, sowie den dazugehörigen Ventiltellem mit Ventilspindeln und Handrad. Die Ventilausgänge 17, 18 sind in bezug auf eine Längsmittelachse 24 der Überflurwassersäule 1 in etwa in radialer Richtung verlaufend bzw. etwas seitlich versetzt zueinander angeordnet, zentrisch in bezug auf die Längsmittelachse 24 verläuft durch das Ventilgehäuse 20 sowie das Druckrohr 24 und der Druckleitung 8 eine Stellspindel 25 zur Betätigung des Fußventils 9 der Versorgungsleitung 5. Auf einem das Ventilgehäuse 20 überragenden Endbereich 26 ist auf der Stellspindel 25 ein in etwa hutförmiges, als Handrad dienendes Betätigungselement 27 in einer zur Längsmittelachse 24 senkrecht verlaufenden Ebene angeordnet und mit der Stellspindel 25 drehfest verbunden.

Die Ventilanordnung 16 wird von einem in etwa kegelstumpfförmig ausgebildeten Gehäuse 28, z.B. aus Blech, Kunststoff etc., ummantelt, das als Fallmantel 29 ausgebildet ist und in seiner die Ventilanordnung 16 umschließenden Stellung über eine lösbare Kupplungsvorrichtung 30 mit dem Betätigungselement 27, welches einen Manteldeckteil 31 ausbildet, gekoppelt. Bei einer Entkuppelung der Kupplungsvorrichtung 30 bewegt sich der Fallmantel 29 infolge seines Eigengewichtes längs des Druckrohres 11 in Richtung des Bodenniveaus 6 - gemäß Pfeil 32 - und gibt somit die Ventilanordnung 16 frei.

In der Fig. 2 ist nun im Detail das Betätigungselement 27 bzw. der Manteldeckteil 31 mit der Kupplungsvorrichtung 30 für den Fallmantel 29 und eine Antriebsanordnung 33 zur Betätigung der Kupplungsvorrichtung 30 gezeigt. Im Manteldeckteil 31 sind in bezug auf die Längsmittelachse 24 diametral gegenüberliegend Kupplungselemente 34, 35 in einer eine Verdrehsicherung ausbildenden Führungsanordnung 36 längs einer zur Längsmittelachse 24 senkrecht verlaufenden Mittelachse 37 verstellbar gelagert. Die Kupplungselemente 34, 35 werden aus einem hohlzylinderförmigen Steuerteil 38, der in einer zylindrischen Aufnahme 39 geführt ist, und einem damit bewegungsverbundenen klinkenförmigen Kupplungsfortsatz 40 gebildet. Die Anordnung der Kupplungselemente 34, 35 ist zu einem äußeren Umriß 41 des Manteldeckteils 31 gering beabstandet und überragen die klinkenförmigen Kupplungsfortsätze 40 den Steuerteil 38 in Richtung des äußeren Umrisses 41 und hintergreifen in ihrer Sperrstellung, in der der Fallmantel 29 zur Ummantelung des Ventilgehäuses 20 gehaltert ist, eine in Richtung der Längsmittelachse 24 ragende wulstförmige Umformung 42, die gleichzeitig eine Anlagefläche 43 für den Fallmantel 29 mit dem Manteldeckteil 31 ausbildet. In dieser Sperrstellung werden die Kupplungselemente 34, 35 durch eine Federanordnung 44 positioniert, die beispielsweise aus einer Spiraldruckfeder 45 besteht, welche an einander zugewandten ringförmigen Stirnflächen 46, 47 der Steuerteile 38 der Kupplungselemente 34, 35 abgestützt ist und damit die Kupplungselemente 34, 35 zur Halterung des Fallmantels 29 in einer Sperrstellung positionieren, in der ein diametral zur Längsmittelachse 24 gemessener maximaler Abstand 48 der Kupplungsfortsätze 40 größer ist als ein innerer Durchmesser 49 der wulstförmigen Umformung 43 des Fallmantels 29.

Zum Lösen der Kupplungsvorrichtung 30 dient nunmehr die Antriebsanordnung 33, die eine die Kupplungselemente 34, 35 durchragende Schaltwelle 50 umfaßt, die im Manteldeckteil 31 drehbar gelagert in Richtung ihrer Längserstreckung positioniert ist. Eine Länge der Schaltwelle 50 entspricht einem äußeren Durchmesser 51 des Manteldeckteils 31 und ist die Schaltwelle 50 an entgegengesetzten Endbereichen mit einem Antriebsfortsatz 52, z.B. einem Dreikant, Vierkant etc. versehen, der eine Drehbewegung der Schaltwelle 50 mit einem Werkzeug, z.B. Generalschlüssel, wie dieser der Feuerwehr, Kommunalverwaltung etc. zugänglich ist, ermöglicht. Zur Verstellung der Kupplungsfortsätze 40 in eine den Fallmantel 29 freigebende Stellung werden die Kupplungselemente 34, 35 entgegen der Wirkung der Federanordnung 44 in Richtung der Längsmittelachse 24 verstellt. Dazu sind auf der Schaltwelle Steuernocken 53 vorgesehen, die mit einer in dem Steuerteil 38 der Kupplungsfortsätze 40 angeordneten Steuerfläche 54 zusammenwirken. Die Steuerfläche 54 wird durch im Steuerteil 38, ausgehend von der Projektionsfläche 55 der Scheitelpunkte des Steuerteils bzw. der Steuerfläche, konisch aufeinander in Richtung der Mittelachse 37 zulaufende Schenkelflächen 56 einer V-förmigen Ausnehmung 57 gebildet.

Zur Entriegelung der Kupplungsvorrichtung 30 und damit zur Freigabe des Fallmantels 29 führt nunmehr eine Drehbewegung der Schaltwelle 50, die mit dem Werkzeug vorzunehmen ist, etwa um einen Winkel von 90°, wobei die Steuernocken 53 längs den Schenkelflächen 56 gleiten und ein minimaler Abstand 58 zwischen den Kupplungsfortsätzen 40 erreicht wird, der geringfügig kleiner ist als der Innendurchmesser 49 der wulstförmigen Umformung 42 des Fallmantels 29. In dieser Stellung der Kupplungsfortsätze 40 wird der Fallmantel 29 freigegeben und bewegt sich infolge seines Eigengewichtes zur Freigabe der Ventilanordnung 20 in Richtung gemäß Pfeil 32. Wird das Werkzeug nach dieser Stellbewegung der Schaltwelle 50 freigegeben erfolgt, durch die Federkraft der Spiraldruckfeder 45 und infolge der kulissenartigen Ausbildung der Ausnehmung 57 im Steuerteil 38 des Kupplungselementes 34, 35 eine selbsttätige Rückstellung der Schaltwelle 50 und damit der Kupplungselemente 34, 35 in die Ausgangslage, also in eine Verriegelungsstellung für den Fallmantel. Eine Einführfläche 59 am Kupplungsfortsatz 40 ermöglicht eine Verrastung des Fallmantels 29, sobald dieser in Richtung des Manteldeckteils 31 angehoben wird.

In den Fig. 3 und 4 ist eine Sperranordnung 60 gezeigt, mittels der bei geschlossenem Fallmantel 29 eine Verdrehsicherung für das Betätigungselement 27 erreicht wird und damit ein unbefugtes Unterdrucksetzen des Druckrohres 11 wirkungsvoll verhindert wird. Auf dem Ventilgehäuse 20 ist ein sich längs der Längsmittelachse 24 erstreckendes und die Stellspindel konzentrisch umfassendes Mantelrohr 61 befestigt. In diesem Mantelrohr 61 ist weiters eine Lageranordnung 62, z.B. ein hülsenförmiges Gleitlager 63, z.B. aus Kunststoff, Messing etc., zur drehbaren Lagerung eines mit der Stellspindel 25 drehfest verbundenen Mitnehmers 64, der mit dem Betätigungselement 27, insbesondere dem Manteldeckteil 31, drehfest verbunden ist. Das Mantelrohr 61 umfassend ist ein scheibenförmiges Kulissenelement 65 angeordnet, welches gegenüber dem Mantelrohr 61 verdrehgesichert, aber in zur Längsmittelachse parallelen Richtung verstellbar geführt ist. Dies wird z.B. dadurch erreicht, daß ein Außenumriß 66 des Mantelrohres 61 in Art einer Keilwelle 67 ausgebildet ist und ein Querschnitt einer Aufnahmebohrung 68 des Kulissenelementes 65 eine dem Außenumriß 66 angepaßte Form aufweist. Der Außenumriß 66 des Mantelrohres 61 und die Aufnahmebohrung 68 sind in Art einer Spielpassung aufeinander abgestimmt, wodurch das Kulissenelement 65 zwar verdrehgesichert, aber in vertikaler Richtung relativ zum Mantelrohr 61 verstellbar geführt ist.

Das Kulissenelement 65 weist weiters an einem äußeren Umfang 69 Haltenasen 70 auf, die von der flansch- bzw. wulstförmigen Umformung 42 des Fallmantels 29 auf einer von dem Betätigungselement 27 abgewandten Unterseite 71 überlappt werden. Damit wird das Kulissenelement 65 vom Fallmantel 29 in einer oberen Endlage gehalten, solange der Fallmantel 29 mit dem Manteldeckteil 31 gekuppelt ist.

In dieser oberen Endlage befindet sich zumindest ein im Betätigungselement 27 in einer Führungsaufnahme 72 angeordnetes Sperrelement 73, das in der Führungsaufnahme 72 in zur Längsmittelachse 24 paralleler Richtung verstellbar ist und das mit einem Sperrfortsatz 74 mit in Umfangsrichtung am Kulissenelement 65 vorgesehenen Sperraufnahme 75 in Eingriff steht. Durch die Verdrehsicherung, die zwischen dem Mantelrohr 61 und dem Kulissenelement 65 besteht, ist damit durch den Eingriff des Sperrfortsatzes 74 in den Sperraufnahmen 75 über das Sperrelement 73 das Betätigungselement 27 vor einer unbefugten Betätigung bei geschlossenem Fallmantel 29 gesichert. Das Sperrelement 73 ist in der Führungsaufnahme 72 in Richtung des Kulissenelementes 65 durch eine Federanordnung 76, z.B. eine Spiraldruckfeder 77, vorgespannt, um selbsttätig in die Sperraufnahme 75 des Kulissenelementes 65 einzurasten, sobald bei einer Drehbewegung des Betätigungselementes 27 der Sperrfortsatz 74 in den Bereich einer der im Kulissenelement 65 angeordneten Sperraufnahmen 75 gelangt.

Nach einer Entkuppelung des Fallmantels 29 zur Freigabe der Ventilanordnung 16 kommt es zu einem Absenken des Kulissenelementes 65 in eine untere Endlage am Mantelrohr 61, wobei die Endlage durch eine Anschlaganordnung, z.B. einem Federvorstecker 78 (siehe Fig. 2), begrenzt ist. In dieser unteren Endlage ist der Sperrfortsatz 74 außer Eingriff mit der Sperraufnahme 75, wodurch die Verdrehsicherung des Betätigungselementes 27 aufgehoben ist und damit die Drehbewegung der Stellspindel 25 über dieses in Art eines Handrades ausgebildeten Betätigungselementes 27 erfolgen kann, um das Druckrohr 11 durch Öffnen des Fußventils 9 unter Druck zu setzen.

Nach Außerbetriebsetzung der Wassersäule 1 und Schließen des Fußventils 9 sowie dem Abkuppeln etwaiger Schlauchleitungen etc. wird der Fallmantel 29 manuell nach oben gehoben, wobei gleichzeitig bei dieser Aufwärtsbewegung das Kulissenelement 65 in die obere Endlage mitgenommen wird. Sollte dabei eine Stellung eingenommen werden, in der der Sperrfortsatz 74 auf einer Oberseite 79 des Kulissenelementes 65 zur Anlage kommt, also nicht sofort in eine Sperraufnahme 75 eingreift, so erfolgt eine Einfederung des Sperrelementes 73 in der Führungsaufnahme 72 entgegen der Wirkung der Federkraft der Spiraldruckfeder 77. Bei einer weiteren Drehbewegung des Betätigungselementes 27 rastet dann der Sperrfortsatz 74 selbsttätig in eine der in Drehrichtung zunächstliegenden Sperraufnahme 75 ein, wodurch die Verdrehsicherung wieder aufrecht ist. Zweckmäßig ist dabei, in Umfangsrichtung mehrere der Sperraufnahmen 75 im Kulissenelement 65 vorzusehen, damit der Drehwinkel zwischen zwei Sperrpositionen gering gehalten wird.

In der Fig. 5 ist im Detail das Ventilgehäuse 20 der Überflurwassersäule 1 mit dem in der unteren Endposition, also zur Freigabe des Ventilgehäuses 20 verstellten Fallmantels 29 gezeigt. Wie dieser Figur zu entnehmen, sind in etwa symmetrisch zur Längsmittelachse 24 am Ventilgehäuse 20 parallel zur Längsmittelachse 24 verlaufende und Führungsbahnen 80 für den Fallmantel 29 ausbildende Führungsprofile 81 angeordnet, z.B. angeschraubt. Bevorzugt bestehen diese Führungsprofile 81 aus Kunststoffspritzteile aus einem Material mit geringem Reibwert mit in etwa U-förmigem Profil, deren Seitenflächen 82 durch Stege 83 im Fallmantel 29 ausgebildete Gleitbahnen zugeordnet sind. Damit ist der Fallmantel 29 in seiner vertikalen Bewegung verkantungsfrei und exakt geführt, wodurch gleichzeitig eine Verdrehsicherung des Fallmantels 29 relativ zum Ventilgehäuse 20 erreicht wird. In seiner in der Fig. 5 dargestellten unteren Endposition wird der Fallmantel 29 mittels einer Haltevorrichtung 84, bestehend z.B. aus einem Halteseil 85, gehalten. Zusätzlich ist die Haltevorrichtung 84 mit einer Dämpfungsvorrichtung 86 versehen, die nach einem freien Absenken des Fallmantels 29 eine Stoßbelastung abfedert. Das Halteseil 85 ist dazu im unteren flanschförmigen Endbereich des Fallmantels 29 befestigt und erstreckt sich in eine im Führungsprofil 81 ausgebildete Federkammer 87, der ein Federelement 88, z.B. Spiraldruckfeder 89, angeordnet ist. Das Federelement 88 ist in Richtung des flanschförmigen Endbereiches des Fallmantels 29 im Führungsprofil 81 abgestützt und wird vom Halteseil 85 durchragt und weist in seinem entgegengesetzten Endbereich ein sich gegen das weitere Ende des Federelementes 88 abstützendes tellerförmiges Stützelement 90 auf.

In der oberen Endposition liegt das Halteseil 85 lose innerhalb des Fallmantels 29. Wird der Fallmantel 29 abgesenkt, strafft sich das Halteseil 85, bis der Fallmantel 29 die untere Endposition erreicht und dabei die Fallenergie vom Federelement 88 abgebaut wird. Damit können Beschädigungen am Fallmantel 29 wirkungsvoll vermieden werden.

Wie weiters in der Fig. 5 noch schematisch angedeutet, ist am Druckrohr eine an sich bekannte und für derartige Wassersäulen 1 gemäß DIN 3321 vorgesehene Drucksicherung 91 vorgesehen. Diese Drucksicherung 91 wird im Prinzip durch einen vom Druckmedium beaufschlagten Sicherungskolben 92 gebildet, der ein Schließen des Fallmantels 29 verhindert, solange das Druckrohr 11 mit Druck durch das Medium beaufschlagt ist. Erst nach erfolgtem Absperren des Fußventils 9 und Entleerung des Druckrohres 11 nimmt die Drucksicherung 91 bzw. der Sicherungskolben 92 eine zurückgezogene Stellung ein, bei der der Fallmantel 29 in seine obere Endposition verstellt werden kann. Die Entleerung des Druckrohres 11 mit dem Druckmedium wird dadurch beschleunigt, daß die Drucksicherung 91 mit dem Sicherungskolben 92 im drucklosen Zustand, bei der der Sicherungskolben 92 durch eine Federkraft in Richtung des Druckrohres 11 rückgestellt ist, eine Strömungsverbindung zum Druckausgleich zwischen dem zu entleerenden Druckrohr 11 und dem Umgebungsmedium, also der umgebenden Luft, z.B. durch Freigabe eines Strömungskanals, Einströmbohrung etc. ausbildet.

Der Ordnung halber sei abschließend darauf hingewiesen, daß zum besseren Verständnis der Überflurwassersäule diese bzw. deren Bestandteile teilweise unmaßstäblich und/oder vergrößert und/oder verkleinert dargestellt wurden.

Die den eigenständigen erfinderischen Lösungen zugrundeliegende Aufgabe kann der Beschreibung entnommen werden.

### Bezugszeichenaufstellung

- 1: Überflurwassersäule
- 2: Flansch
- 3: Flansch
- 4: Verbindungsstelle
- 5: Versorgungsleitung

- 6: Bodenniveau
- 7: Rohr
- 8: Druckleitung
- 9: Fußventil
- 10: Druckrohrleitung

- 11: Druckrohr
- 12: Befestigungselement
- 13: Schraube
- 14: Endbereich
- 15: Flanschverbindung

- 16: Ventilanordnung
- 17: Ventilausgang
- 18: Ventilausgang
- 19: Anschlußteil
- 20: Ventilgehäuse

- 21:
- 22:
- 23:
- 24: Längsmittelachse
- 25: Stellspindel

- 26: Endbereich
- 27: Betätigungselement
- 28: Gehäuse
- 29: Fallmantel
- 30: Kupplungsvorrichtung

- 31: Manteldeckteil
- 32: Pfeil
- 33: Antriebsanordnung
- 34: Kupplungselement
- 35: Kupplungselement

- 36: Führungsanordnung
- 37: Mittelachse
- 38: Steuerteil
- 39: Aufnahme
- 40: Kupplungsfortsatz

- 41: Umriß
- 42: Umformung
- 43: Anlagefläche
- 44: Federanordnung
- 45: Spiraldruckfeder

- 46: Stirnfläche
- 47: Stirnfläche
- 48: Abstand
- 49: Durchmesser
- 50: Schaltwelle

- 51: Durchmesser
- 52: Antriebsfortsatz
- 53: Steuemocke
- 54: Steuerfläche
- 55: Projektionsfläche

- 56: Schenkelfläche
- 57: Ausnehmung
- 58: Abstand
- 59: Einführfläche
- 60: Sperranordnung

- 61: Mantelrohr
- 62: Lageranordnung
- 63: Gleitlager
- 64: Mitnehmer
- 65: Kulissenelement

- 66: Außenumriß
- 67: Keilwelle
- 68: Aufnahmebohrung
- 69: Umfang
- 70: Haltenase

- 71: Unterseite
- 72: Führungsaufnahme
- 73: Sperrelement
- 74: Sperrfortsatz
- 75: Sperraufnahme

- 76: Federanordnung
- 77: Spiraldruckfeder
- 78: Federvorstecker
- 79: Oberseite
- 80: Führungsbahn

- 81: Führungsprofil
- 82: Seitenfläche
- 83: Steg
- 84: Haltevorrichtung
- 85: Halteseil

- 86: Dämpfungsvorrichtung
- 87: Federkammer
- 88: Federelement
- 89: Spiraldruckfeder
- 90: Stützelement

- 91: Drucksicherung
- 92: Sicherungskolben

## Patentansprüche

1. Überflurwassersäule (1) mit einem sich vertikal von einer überflur angeordneten Verbindungsstelle (4) einer Versorgungsleitung (5) erstreckenden Druckrohr (11) und mit einer auf einem von der Verbindungsstelle (4) beabstandeten, stirnseitigen Endbereich des Druckrohrs (11) angeordneten Ventilanordnung (16) und mit einem Manteldeckteil (31) und einem Fallmantel (29) gebildeten Gehäuse (28), wobei der Manteldeckteil (31) mit einer mit diesem bewegungsverbundenen, zentrisch im Druckrohr (11) verlaufend angeordneten Stellspindel (25) ein Betätigungselement (27) für eine Ventilspindel eines in der Versorgungsleitung (5) angeordneten Fußventils (9) zur Strömungsverbindung des Druckrohres (11) mit der Versorgungsleitung (5) bildet, und mit einer Entriegelungsvorrichtung für den Fallmantel (29) zur Freigabe der Ventilanordnung (16), wobei der Fallmantel (29) über eine Kupplungsvorrichtung (30) mit dem Manteldeckteil (31) kuppelbar verbunden ist und in einer Schließstellung des Fallmantels (29), bei der die Ventilanordnung (16) ummantelt ist, eine lösbare Sperranordnung in Sperrstellung eine Versteifung des Betätigungselementes (27) bzw der Stellspindel (25) unterbindet, **dadurch gekennzeichnet, dass** die Kupplungsvorrichtung (30) durch zumindest zwei diametral gegenüberliegende im Manteldeckteil (31) in einer Führungsanordnung (36) in zu einer Längsmittelachse (24) der Überflurwassersäule in radialer Richtung über die Entriegelungsvorrichtung, die als Antriebsanordnung (33) ausgebildet ist, lösbare, in einer flansch- oder wulstförmigen Umformung (42) oder Kupplungsaufnahmen des Fallmantels (29) einrastbare Kupplungselemente (34, 35) gebildet ist, wobei die Kupplungselemente durch eine zwischen diesen angeordnete Federanordnung 44 einrastbar sind und die Antriebsanordnung (33) für die Kupplungselemente (34, 35) durch eine im Manteldeckteil (31) in einer Lageranordnung um eine zur Längsmittelachse (24) der Überflurwassersäule senkrecht verlaufende Mittelachse (37) drehbar gelagerte, mit Steuernocken (53) versehene und die Kupplungselemente durchragende Schaltwelle (50) gebildet ist, wobei die Steuernocken mit einer Steuerfläche der Kupplungselemente zusammenwirken.

2. Überflurwassersäule nach Anspruch 1 **dadurch gekennzeichnet, dass** das Kupplungselement (34, 35) durch einen hohlzylindrisch ausgebildeten Steuerteil (38) und einem damit bewegungsverbundenen klinkenförmigen Kupplungsfortsatz (40) gebildet ist.

3. Überflurwassersäule nach Anspruch 1 oder 2, **dadurch gekennzeichnet, daß** am Steuerteil (38) auf einer von der Längsmittelachse (24) entgegengesetzten Projektionsfläche (55) eine kulissenförmige Steuerfläche (54) angeordnet ist.

4. Überflurwassersäule nach einem oder mehreren der vorhergehenden Ansprüche, **dadurch gekennzeichnet, daß** die Steuerfläche (54) am Steuerteil (38) durch einander zugewandte Schenkelflächen (56) einer von der Projektionsfläche (55) in Richtung einer Mittelachse (37) verlaufenden V-förmigen Ausnehmung (57) gebildet ist.

5. Überflurwassersäule nach einem oder mehreren der vorhergehenden Ansprüche, **dadurch gekennzeichnet, daß** die Kupplungsfortsätze (40) der diametral gegenüberliegend angeordneten Kupplungselemente (34, 35) in zur Längsmittelachse (24) entgegengesetzter Richtung die Projektionsflächen (55) der Steuerteile (38) überragen.

6. Überflurwassersäule nach einem oder mehreren der vorhergehenden Ansprüche, **dadurch gekennzeichnet, daß** entgegengesetzte Stirnenden der Kupplungsfortsätze (40) mit einer winkelig verlaufenden Einführfläche (59) versehen sind.

7. Überflurwassersäule nach einem oder mehreren der vorhergehenden Ansprüche, **dadurch gekennzeichnet, daß** die Schaltwelle (50) den Steuerteil (38) des Kupplungselementes (34, 35) in einer Bohrung durchragt.

8. Überflurwassersäule nach einem oder mehreren der vorhergehenden Ansprüche, **dadurch gekennzeichnet, daß** die Schaltwelle (50) in Längsrichtung mehrteilig ausgebildet ist.

9. Überflurwassersäule nach einem oder mehreren der vorhergehenden Ansprüche, **dadurch gekennzeichnet, daß** die Steuernocken (53) bei einer Drehbetätigung der Schaltwelle (50) eine der Federkraft der Federanordnung (44) entgegenwirkende Stellkraft auf die Steuerfläche (54) der Steuerteile (38) zur Verstellung dieser in Richtung der Längsmittelachse (24) aufbringen.

10. Überflurwassersäule nach einem oder mehreren der vorhergehenden Ansprüche, **dadurch gekennzeichnet, daß** die Steuernocken (53) durch die Schaltwelle (50) in zur Mittelachse (37) senkrechter Richtung durchragende Stifte gebildet sind.

11. Überflurwassersäule nach einem oder mehreren der vorhergehenden Ansprüche, **dadurch gekennzeichnet, daß** die Federanordnung (44) durch zumindest eine die Schaltwelle (50) umgebende, zwischen einander zugewandten ringförmigen Stirnflächen (46, 47) der Steuerteile (38) abgestützte Spiraldruckfeder (45) gebildet ist.

12. Überflurwassersäule nach einem oder mehreren der vorhergehenden Ansprüche, **dadurch gekennzeichnet, daß** die Schaltwelle (50) den Manteldeckteil (31) zumindest in einem Durchbruch durchragt und im Endbereich ein Antriebsfortsatz 52 angeordnet ist, der in bekannter Weise als Dreikant ausgebildet ist.

13. Überflurwassersäule nach einem oder mehreren der vorhergehenden Ansprüche, **dadurch gekennzeichnet, daß** die Kupplungsfortsätze (40) in Sperrstellung den Fallmantel (29) an einem der Längsmittelachse (24) zugewandten wulst- oder flanschförmigen Umformung (42) in Richtung eines äußeren Umrisses (41) des Betätigungselementes (27) hintergreifen.

14. Überflurwassersäule nach einem oder mehreren der vorhergehenden Ansprüche, **dadurch gekennzeichnet, daß** ein maximaler, in zur Längsmittelachse (24) radialer Richtung verlaufender Abstand (48) in Sperrstellung der Kupplungsfortsätze (40) größer ist als ein innerer Durchmesser (49) des Fallmantels (29).

15. Überflurwassersäule nach einem oder mehreren der vorhergehenden Ansprüche, **dadurch gekennzeichnet, daß** ein minimaler Abstand (58) in Entriegelungsstellung geringfügig kleiner ist als der innere Durchmesser (49) des Fallmantels (29).

16. Überflurwassersäule nach einem oder mehreren der vorhergehenden Ansprüche, **dadurch gekennzeichnet, daß** die Sperranordnung (60) zumindest ein in zur Längsmittelachse (24) paralleler Richtung verstellbares Sperrelement (73) aufweist, das bei geschlossenem Fallmantel (29) eine Verdrehsperre für das Betätigungselement (27) bildet.

17. Überflurwassersäule nach einem oder mehreren der vorhergehenden Ansprüche, **dadurch gekennzeichnet, daß** das Sperrelement (73) in Sperrstellung in eine gegenüber dem Druckrohr (11) oder der Ventilanordnung (16) verdrehfest gelagerten, Sperraufnahmen (75) für das Sperrelement (73) ausbildenden Kulissenelement (65) in Eingriff steht.

18. Überflurwassersäule nach einem oder mehreren der vorhergehenden Ansprüche, **dadurch gekennzeichnet, daß** das Kulissenelement (65) durch einen Umfang (69) überragende, in etwa diametral gegenüberliegende Haltenasen (70) in Sperrstellung, bei der die Sperrelemente (73) in Eingriff mit Sperraufnahmen (75) stehen, durch den Fallmantel (29) gehalten wird.

19. Überflurwassersäule nach einem oder mehreren der vorhergehenden Ansprüche, **dadurch gekennzeichnet, daß** das Sperrelement (73) durch einen Bolzen gebildet ist, der im Manteldeckteil (31) durchragende, in Führungsaufnahmen (72) gegen die Wirkung einer Federanordnung (76) in zur Längsmittelachse (24) paralleler Richtung verstellbar gelagert ist.

20. Überflurwassersäule nach einem oder mehreren der vorhergehenden Ansprüche, **dadurch gekennzeichnet, daß** im Betätigungselement (27) bevorzugt zwei in bezug auf die Längsmittelachse (24) diametral gegenüberliegende Sperrelemente (73) angeordnet sind.

21. Überflurwassersäule nach seinem oder mehreren der vorhergehenden Ansprüche, **dadurch gekennzeichnet, daß** das verdrehgesicherte Kulissenelement (65) in zur Längsmittelachse (24) paralleler Richtung relativ zum Betätigungselement (27) verstellbar ist.

22. Überflurwassersäule nach einem oder mehreren der vorhergehenden Ansprüche, **dadurch gekennzeichnet, daß** das Kulissenelement (65) scheibenförmig mit mehreren in Umfangsrichtung verteilt angeordneten Sperraufnahmen (75) versehen ist.

23. Überflurwassersäule nach einem oder mehreren der vorhergehenden Ansprüche, **dadurch gekennzeichnet, daß** das Kulissenelement (65) ein eine Lageranordnung (62), z.B. ein Gleitlager (63) für die Stellspindel (25) ausbildendes, mit dem Ventilgehäuse (20) der Ventilanordnung (16) bewegungsfest verbundenes Mantelrohr (61) in einer Aufnahmebohrung (68) konzentrisch umfaßt.

24. Überflurwassersäule nach einem oder mehreren der vorhergehenden Ansprüche, **dadurch gekennzeichnet, daß** das Mantelrohr (61) am Außenumfang in Form einer Keilwelle (67) ausgebildet ist und ein Querschnitt der Aufnahmebohrung (68) dem Außenumriß des Mantelrohres (61) entspricht.

25. Überflurwassersäule nach einem oder mehreren der vorhergehenden Ansprüche, **dadurch gekennzeichnet, daß** eine untere Endlagenfixierung des Kulissenelementes (65) am Mantelrohr (61) durch einen Anschlag, z.B. Federvorstecker (78), gebildet wird.

26. Überflurwassersäule nach einem oder mehreren der vorhergehenden Ansprüche, **dadurch gekennzeichnet, daß** der Fallmantel (29) am Druckrohr (11) und/oder Ventilgehäuse (20) in zur Längsmittelachse (24) paralleler Richtung in Führungen, z.B. vertikal verlaufenden Führungsprofilen (81), verdrehgesichert verstellbar gelagert ist.

27. Überflurwassersäule nach einem oder mehreren der vorhergehenden Ansprüche, **dadurch gekennzeichnet, daß** ein Verstellweg des Fallmantels (29) in schwerkraftbedingter Verstellrichtung durch eine Haltevorrichtung (84) begrenzt ist.

28. Überflurwassersäule nach einem oder mehreren der vorhergehenden Ansprüche, **dadurch gekennzeichnet, daß** die Haltevorrichtung (84) durch ein am Fallmantel (29) und am Ventilgehäuse (20) oder dem Führungsprofil (81) befestigtes Halteseil (85) gebildet ist.

29. Überflurwassersäule nach einem oder mehreren der vorhergehenden Ansprüche, **dadurch gekennzeichnet, daß** die Haltevorrichtung (84) mit einer Dämpfungsvorrichtung (86) versehen ist.

30. Überflurwassersäule nach einem oder mehreren der vorhergehenden Ansprüche, **dadurch gekennzeichnet, daß** das Halteseil (85) im Führungsprofil (81) über eine die Dämpfungsvorrichtung (86) ausbildendes Federelement (88), z.B. eine Spiraldruckfeder (89), federelastisch abgestützt ist.

31. Überflurwassersäule nach einem oder mehreren der vorhergehenden Ansprüche, **dadurch gekennzeichnet, daß** zumindest zwei in bezug auf die Längsmittelachse (24) etwa diametral gegenüberliegende, mit der Haltevorrichtung (84) versehene Führungsprofile (81) für den Fallmantel (29) vorgesehen sind.

32. Überflurwassersäule nach einem oder mehreren der vorhergehenden Ansprüche, **dadurch gekennzeichnet, daß** die Verbindungsstelle (4) zwischen der Versorgungsleitung (5) und dem Druckrohr (11) als Flanschverbindung gebildet ist, wobei Befestigungselemente (12) mit Sollbruchstellen versehen sind.

33. Überflurwassersäule nach einem oder mehreren der vorhergehenden Ansprüche, **dadurch gekennzeichnet, daß** im Druckrohr (11) bzw. Ventilgehäuse (20) eine an sich bekannte Drucksicherung (91) mit einem in zur Längsmittelachse (24) senkrechter Richtung verstellbaren drockbeaufschlagten Sicherungskolben (92) vorgesehen ist.

34. Überflurwassersäule nach einem oder mehreren der vorhergehenden Ansprüche, **dadurch gekennzeichnet, daß** der Sicherungskolben (92) bei Druckbeaufschlagung aus dem Druckrohr (11) entgegen einer Federkraft verstellbar ausgebildet ist.

35. Überflurwassersäule nach einem oder mehreren der vorhergehenden Ansprüche, **dadurch gekennzeichnet, daß** die Drucksicherung (91) im drucklosen Zustand eine Strömungsverbindung zwischen dem Druckrohr (11) für einen Druckausgleich mit dem Umgebungsmedium ausbildet.

## Claims

1. Above-ground water column (1) comprising a pressure pipe (11) extending vertically from a connecting point (4) of a supply line (5) arranged above ground, and comprising a valve arrangement (16) arranged on an end face end region of the pressure pipe (11) spaced apart from the connection point (4) and a housing (28) formed by a casing covering part (31) and a downwardly extending casing (29), the casing covering part (31) with an adjusting spindle (25) connected thereto in terms of movement and arranged extending centrally in the pressure pipe (11) forming an actuating element (27) for a valve spindle of a foot valve (9) arranged in the supply line (5) for the flow connection of the pressure pipe (11) to the supply line (5), and comprising an unlocking device for the downwardly extending casing (29) to release the valve arrangement (16), wherein the downwardly extending casing (29) is connected so that it is couplable by means of a coupling device (30) to the casing cover part (31) and, in a closing position of the downwardly extending casing (29), in which the valve arrangement (16) is surrounded, a detachable locking arrangement in the locking position prevents an adjustment of the actuating element (27) or the adjusting spindle (25), **characterised in that** the coupling device (30) is formed by at least two diametrically opposing coupling elements (34, 35) which can be latched in a flange-like or bead-like shaping (42) or the coupling receivers of the downwardly extending casing (29) and are releasable in the casing cover part (31) in a guide arrangement (36) in the radial direction with respect to a longitudinal centre axis (24) of the above-ground water column by means of the unlocking device, which is configured as a drive arrangement (33), the coupling elements being latchable by a spring arrangement (44) arranged between them and the drive arrangement (33) for the coupling elements (34, 35) being formed by a switching shaft (50) rotatably mounted in the casing cover part (31) in a bearing arrangement about a centre axis (37) extending perpendicularly with respect to the longitudinal centre axis (24) of the above-ground water column, provided with control cams and projecting through the coupling elements, the control cams cooperating with a control face of the coupling elements.

2. Above-ground water column according to claim 1, **characterised in that** the coupling element (34, 35) is formed by a hollow cylindrical control part (38) and a latch-shaped coupling continuation (40) connected thereto in terms of movement.

3. Above-ground water column according to claim 1 or 2, **characterised in that** a link-like control face (54) is arranged on the control part (38) on a projection face (55) opposed by the longitudinal centre axis (24).

4. Above-ground water column according to any one or more of the preceding claims, **characterised in that** the control face (54) on the control part .. (38) is formed by mutually facing side faces (56) of a V-shaped recess (57) extending from the projection face (55) in the direction of a centre axis (37).

5. Above-ground water column according to any one or more of the preceding claims, **characterised in that** the coupling continuations (40) of the coupling elements (34, 35) arranged in a diametrically opposing manner project over the projection faces (55) of the control parts (35) in the direction opposing the longitudinal centre axis (24).

6. Above-ground water column according to any one or more of the preceding claims, **characterised in that** opposing ends of the coupling continuations (40) are provided with an introduction face (59) extending at an angle.

7. Above-ground water column according to any one or more of the preceding claims, **characterised in that** the switching shaft (50) projects through the control part (38) of the coupling element (34, 35) in a hole.

8. Above-ground water column according to any one or more of the preceding claims, **characterised in that** the switching shaft (50) in the longitudinal direction is multi-part.

9. Above-ground water column according to any one or more of the preceding claims, **characterised in that** the control cams (53), in the event of a rotary actuation of the switching shaft (50), apply an adjusting force counteracting the spring force of the spring arrangement (44) on the control face (54) of the control parts (38) to adjust the latter in the direction of the longitudinal centre axis (24).

10. Above-ground water column according to any one or more of the preceding claims, **characterised in that** the control cams (53) are formed by the connecting shaft (50) in pins projecting through in the direction perpendicular to the centre axis (37).

11. Above-ground water column according to any one or more of the preceding claims, **characterised in that** the spring arrangement (44) is formed by at least one spiral compression spring (45) supported between mutually facing annular end faces (46, 47) of the control parts (38) and surrounding the switching shaft (50).

12. Above-ground water column according to any one or more of the preceding claims, **characterised in that** the switching shaft (50) projects through the casing cover part (31) at least in an opening and a drive continuation (52) is arranged in the end region, which is configured in a known manner as a triangular socket.

13. Above-ground water column according to any one or more of the preceding claims, **characterised in that** the coupling continuations (40), in the locking position, engage behind the downwardly extending casing (29) on a bead-like or flange-like shaping (42) facing the longitudinal centre axis (24) in the direction of an outer outline (41) of the actuating element (27).

14. Above-ground water column according to any one or more of the preceding claims, **characterised in that** a maximum spacing (48) extending in the radial direction to the longitudinal centre axis (24) is greater in the locking position of the coupling continuations (40) than an internal diameter (49) of the downwardly extending casing (29).

15. Above-ground water column according to any one or more of the preceding claims, **characterised in that** a minimum spacing (58) in the unlocking position is slightly smaller than the internal diameter (49) of the downwardly extending casing (29).

16. Above-ground water column according to any one or more of the preceding claims, **characterised in that** the locking arrangement (60) has at least one locking element (73) which can be adjusted in the direction parallel to the longitudinal centre axis (24), which locking element, when the downwardly extending casing (29) is closed, forms a rotational lock for the actuating element (27).

17. Above-ground water column according to any one or more of the preceding claims, **characterised in that** the locking element (73) in the locking position, is engaged in a link element (65) mounted in a rotationally fixed manner relative to the pressure pipe (11) or the valve arrangement (16) and forming locking receivers (75) for the locking element (73).

18. Above-ground water column according to any one or more of the preceding claims, **characterised in that** the link element (65) is held by approximately diametrically opposing holding lugs (70) projecting over a periphery (69) in the locking position, in which the locking elements (73) are engaged with locking receivers (75), by the downwardly extending casing (29).

19. Above-ground water column according to any one or more of the preceding claims, **characterised in that** the locking element (73) is formed by a bolt projecting through the casing cover part, adjustably mounted in the direction parallel to the longitudinal centre axis (24) in guide receivers (72) against the action of a spring arrangement (76).

20. Above-ground water column according to any one or more of the preceding claims, **characterised in that** two locking elements (73) which are diametrically opposing in relation to the longitudinal centre axis (24) are preferably arranged in the actuating element (27).

21. Above-ground water column according to any one or more of the preceding claims, **characterised in that** the link element (65), which is rotationally fixed, can be adjusted relative to the actuating element (27) in the direction parallel to the longitudinal centre axis (24).

22. Above-ground water column according to any one or more of the preceding claims, **characterised in that** the link element (65) is provided in a disc-shape with a plurality of locking receivers (75) arranged distributed in the peripheral direction.

23. Above-ground water column according to any one or more of the preceding claims, **characterised in that** the link element (65) concentrically encompasses a casing pipe (61) forming a bearing arrangement (62), for example a slide bearing (63) for the adjusting spindle (25), and connected so as to be fixed in terms of movement to the valve housing (20) of the valve arrangement (16) in a receiving hole (68).

24. Above-ground water column according to any one or more of the preceding claims, **characterised in that** the casing pipe (61) is configured on the outer periphery in the form of a wedge shaft (67) and a cross section of the receiving hole (68) corresponds to the outer outline of the casing pipe (61).

25. Above-ground water column according to any one or more of the preceding claims, **characterised in that** a lower end position fixing means of the link element (65) is formed on the casing pipe (61) by a stop, for example a spring coupling pin (78).

26. Above-ground water column according to any one or more of the preceding claims, **characterised in that** the downwardly extending casing (29) on the pressure pipe (11) and/or valve housing (20) is adjustably mounted in a manner fixed against rotation in guides, for example vertically extending guide profiles (81) in the direction parallel to the longitudinal centre axis (24).

27. Above-ground water column according to any one or more of the preceding claims, **characterised in that** an adjustment path of the downwardly extending casing (29) is limited by a holding device (84) in the adjustment position caused by gravitational force.

28. Above-ground water column according to any one or more of the preceding claims, **characterised in that** the holding device (84) is formed by a holding cable (85) fastened to the downwardly extending casing (29) and to the valve housing (20) or the guide profile (81).

29. Above-ground water column according to any one or more of the preceding claims, **characterised in that** the holding device (84) is provided with a damping device (86).

30. Above-ground water column according to any one or more of the preceding claims, **characterised in that** the holding cable (85) is supported in the guide profile (81) in a spring-elastic manner by means of a spring element (88) forming the damping device (86), for example a spiral compression spring (89).

31. Above-ground water column according to any one or more of the preceding claims, **characterised in that** at least two guide profiles (81) provided with the holding device (84) and approximately diametrically opposing in relation to the longitudinal centre axis (24) are provided on the downwardly extending casing (29).

32. Above-ground water column according to any one or more of the preceding claims, **characterised in that** the connection point (4) between the supply line (5) and the pressure pipe (11) is formed as a flange connection, fastening elements (12) being provided with desired breaking points.

33. Above-ground water column according to any one or more of the preceding claims, **characterised in that** a pressure securing means (91), known *per se*, with a securing piston (92), which is loaded with pressure and can be adjusted in the perpendicular direction with respect to the longitudinal centre axis (24), is provided in the pressure pipe (11) or valve housing (20).

34. Above-ground water column according to any one or more of the preceding claims, **characterised in that** the securing piston (92) is adjustable counter to a spring force in the event of pressure loading from the pressure pipe (11).

35. Above-ground water column according to any one or more of the preceding claims, **characterised in that** the pressure securing means (91), in the pressureless state, forms a flow connection between the pressure pipe (11) for pressure compensation with the surrounding medium.

## Revendications

1. Colonne d'eau au-dessus du sol (1), comprenant
un tuyau de refoulement (11) s'étendant verticalement à partir d'un point de jonction (4) disposé au-dessus du sol d'une conduite d'alimentation (5), et
un ensemble de vanne (16) disposé sur une zone d'extrémité du tuyau de refoulement (11), située sur la face et espacée du point de jonction (4), et
un boîtier (28) formé par une partie de recouvrement de gaine (31) et une gaine descendante (29), dans laquelle la partie de recouvrement de gaine (31) forme avec une broche de réglage (25) reliée à celle-ci en mouvement et disposée en s'étendant au centre du tuyau de refoulement (11) un élément d'actionnement (27) pour une broche de vanne d'une vanne de pied (9) disposée dans la conduite d'alimentation (5) pour une communication d'écoulement du tuyau de refoulement (11) avec la conduite d'alimentation (5), et
un dispositif de déverrouillage pour la gaine descendante (29) pour débloquer l'ensemble de vanne (16),
dans laquelle la gaine descendante (29) est reliée avec une possibilité de couplage par l'intermédiaire d'un dispositif de couplage (30) à la partie de recouvrement de gaine (31), et dans une position de fermeture de la gaine descendante (29), dans laquelle l'ensemble de vanne (16) est sous gaine, un agencement de verrouillage amovible empêche dans une position de verrouillage un réglage de l'élément d'actionnement (27) ou de la broche de réglage (25),
**caractérisée en ce que** le dispositif de couplage (30) est formé par au moins deux éléments de couplage (34, 35), diamétralement opposés, et pouvant s'enclencher dans la partie de recouvrement de gaine (31), dans un ensemble de guidage (36), dans un rebord (42), ou des logements d'accouplement, de la gaine descendante (29), en forme de bride ou de bourrelet, amovible dans une direction radiale par rapport à un axe médian longitudinal (24) de la colonne d'eau au-dessus du sol, par l'intermédiaire d'un dispositif de déverrouillage réalisé comme un ensemble d'entraînement (33),
dans laquelle les éléments de couplage peuvent être enclenchés par un ensemble de ressort (44) disposé entre ceux-ci, et
l'ensemble d'entraînement (33) pour les éléments de couplage (34, 35) est formé par un arbre de commande (50) monté dans la partie de recouvrement de gaine (31) dans un ensemble de paliers, de façon à pouvoir tourner autour d'un axe central (37) s'étendant perpendiculairement à l'axe médian longitudinal (24) de la colonne d'eau au-dessus du sol, l'arbre étant muni de cames de commande (53) et traversant les éléments de couplage, dans laquelle les cames de commande coopèrent avec une surface de commande des éléments de couplage.

2. Colonne d'eau au-dessus du sol selon la revendication 1, **caractérisée en ce que** l'élément de couplage (34, 35) est formé par une pièce de commande (38) réalisée de façon cylindrique creuse et un nez de couplage (40) en forme de cliquet et relié à celle-ci en mouvement.

3. Colonne d'eau au-dessus du sol selon la revendication 1 ou 2, **caractérisée en ce que** sur la pièce de commande (38) une surface de commande (54) en forme de coulisse est disposée sur une surface de projection (55) opposée à l'axe médian longitudinal (24).

4. Colonne d'eau au-dessus du sol selon l'une ou plusieurs des revendications précédentes, **caractérisée en ce que** la surface de commande (54) sur la pièce de commande (38) est formée par des surfaces de branche (56) tournées l'une ver l'autre d'un évidement en forme de V (57) s'étendant de la surface de projection (55) en direction d'un axe central (37).

5. Colonne d'eau au-dessus du sol selon l'une ou plusieurs des revendications précédentes, **caractérisée en ce que** les nez de couplage (40) des éléments de couplage (34, 35) disposés de façon diamétralement opposée dépasseht des surfaces de projection (55) des pièces de commande (38) dans la direction opposée à l'axe médian longitudinal (24).

6. Colonne d'eau au-dessus du sol selon l'une ou plusieurs des revendications précédentes, **caractérisée en ce que** des extrémités frontales opposées des nez de couplage (40) sont munies d'une surface d'introduction (59) s'étendant de façon angulaire.

7. Colonne d'eau au-dessus du sol selon l'une ou plusieurs des revendications précédentes, **caractérisée en ce que** l'arbre de commande (50) traverse la pièce de commande (38) de l'élément de couplage (34, 35) dans un alésage.

8. Colonne d'eau au-dessus du sol selon l'une ou plusieurs des revendications précédentes, **caractérisée en ce que** l'arbre de commande (50) est réalisé en plusieurs parties dans la direction longitudinale.

9. Colonne d'eau au-dessus du sol selon l'une ou plusieurs des revendications précédentes, **caractérisée en ce que** les cames de commande (53) produisent lors d'un actionnement rotatif de l'arbre de commande (50) une force de réglage agissant contre la force de ressort de l'ensemble de ressort (44) sur la surface de commande (54) des pièces de commande (38) pour les régler en direction de l'axe médian longitudinal (24).

10. Colonne d'eau au-dessus du sol selon l'une ou plusieurs des revendications précédentes, **caractérisée en ce que** les cames de commande (53) sont formées par des chevilles traversant l'arbre de commande (50) dans une direction perpendiculaire à l'axe central (37).

11. Colonne d'eau au-dessus du sol selon l'une ou plusieurs des revendications précédentes, **caractérisée en ce que** l'ensemble de ressort (44) est formé par au moins un ressort de compression hélicoïdal (45) entourant l'arbre de commande (50) et s'appuyant entre des surfaces frontales annulaires (46, 47), tournées l'une vers l'autre, des pièces de commande (38).

12. Colonne d'eau au-dessus du sol selon l'une ou plusieurs des revendications précédentes, **caractérisée en ce que** l'arbre de commande (50) traverse la partie de recouvrement de gaine (31) au moins dans un passage et est disposé dans la zone d'extrémité d'un nez d'entraînement (52) qui est réalisé de façon connue comme un élément triangulaire.

13. Colonne d'eau au-dessus du sol selon l'une ou plusieurs des revendications précédentes, **caractérisée en ce que** les nez de couplage (40) dans la position de verrouillage passent derrière la gaine descendante (29) au niveau d'un rebord (42) en forme de bourrelet ou de bride et tourné vers l'axe médian longitudinal (24) en direction d'un contour extérieur (41) de l'élément d'actionnement (27).

14. Colonne d'eau au-dessus du sol selon l'une ou plusieurs des revendications précédentes, **caractérisée en ce qu'**une distance maximale (48) s'étendant dans une direction radiale par rapport à l'axe médian longitudinal (24), dans la position de verrouillage des nez de couplage (40), est supérieure à un diamètre intérieur (49) de la gaine descendante (29).

15. Colonne d'eau au-dessus du sol selon l'une ou plusieurs des revendications précédentes, **caractérisée en ce qu'**une distance minimale (58) dans la position de déverrouillage est légèrement inférieure au diamètre intérieur (49) de la gaine descendante (29).

16. Colonne d'eau au-dessus du sol selon l'une ou plusieurs des revendications précédentes, **caractérisée en ce que** l'ensemble de verrouillage (60) présente un élément de verrouillage (73) réglable au moins dans une direction parallèle à l'axe médian longitudinal (24) et qui forme un verrouillage en rotation pour l'élément d'actionnement (27) lorsque la gaine descendante (29) est fermée.

17. Colonne d'eau au-dessus du sol selon l'une ou plusieurs des revendications précédentes, **caractérisée en ce que** l'élément de verrouillage (73), dans la position de verrouillage, est en prise dans un élément coulissant (65) monté de façon verrouillée en rotation par rapport au tuyau de refoulement (11) ou à l'ensemble de vanne (16) et présentant des logements de verrouillage (75) pour l'élément de verrouillage (73).

18. Colonne d'eau au-dessus du sol selon l'une ou plusieurs des revendications précédentes, **caractérisée en ce que** l'élément coulissant (65) est retenu par la gaine descendante (29) par des nez de retenue (70) approximativement diamétralement opposés et dépassant d'une circonférence (69), dans la position de verrouillage, dans laquelle les éléments de verrouillage (73) sont en prise avec des logements de verrouillage (75).

19. Colonne d'eau au-dessus du sol selon l'une ou plusieurs des revendications précédentes, **caractérisée en ce que** l'élément de verrouillage (73) est formé par un boulon qui est monté, en traversant la partie de recouvrement de gaine (31), dans des logements de guidage (72) de façon réglable contre l'effet d'un ensemble de ressort (76) dans une direction parallèle à l'axe médian longitudinal (24).

20. Colonne d'eau au-dessus du sol selon l'une ou plusieurs des revendications précédentes, **caractérisée en ce que** dans l'élément d'actionnement (27), de préférence deux éléments de verrouillage (73) diamétralement opposés par rapport à l'axe médian longitudinal (24) sont disposés.

21. Colonne d'eau au-dessus du sol selon l'une ou plusieurs des revendications précédentes, **caractérisée en ce que** l'élément coulissant (65) verrouillé en rotation est réglable dans une direction parallèle à l'axe médian longitudinal (24) par rapport à l'élément d'actionnement (27).

22. Colonne d'eau au-dessus du sol selon l'une ou plusieurs des revendications précédentes, **caractérisée en ce que** l'élément coulissant (65) est sous forme de disque muni de plusieurs logements de verrouillage (75) disposés en étant répartis dans la direction circonférentielle.

23. Colonne d'eau au-dessus du sol selon l'une ou plusieurs des revendications précédentes, **caractérisée en ce que** l'élément coulissant (65) comprend de façon concentrique dans un alésage de réception (68) un tuyau formant gaine (61) réalisant un ensemble de paliers (62), par exemple un palier lisse (63) pour la broche de réglage (25) et relié de façon verrouillée en mouvement au boîtier de vanne (20) de l'ensemble de vanne (16).

24. Colonne d'eau au-dessus du sol selon l'une ou plusieurs des revendications précédentes, **caractérisée en ce que** le tuyau formant gaine (61) est réalisé à la circonférence extérieure selon une forme d'arbre cannelé (67) et **en ce qu'**une section transversale de l'alésage de réception (68) correspond au contour extérieur du tuyau formant gaine (61).

25. Colonne d'eau au-dessus du sol selon l'une ou plusieurs des revendications précédentes, **caractérisée en ce qu'**une fixation de position de fin de course inférieure de l'élément coulissant (65) sur le tuyau formant gaine (61) est formée par une butée, par exemple une clavette double (78).

26. Colonne d'eau au-dessus du sol selon l'une ou plusieurs des revendications précédentes, **caractérisée en ce que** la gaine descendante (29) sur le tuyau de refoulement (11) et/ou le boîtier de vanne (20) est montée de façon verrouillée en rotation et réglable, dans une direction parallèle à l'axe médian longitudinal (24), dans des guidages, par exemple des profilés de guidage (81) s'étendant verticalement.

27. Colonne d'eau au-dessus du sol selon l'une ou plusieurs des revendications précédentes, **caractérisée en ce qu'**une course de réglage de la gaine descendante (29) est limitée par un dispositif de retenue (84) dans une direction de réglage conditionnée par la gravité.

28. Colonne d'eau au-dessus du sol selon l'une ou plusieurs des revendications précédentes, **caractérisée en ce que** le dispositif de retenue (84) est formé par un câble de retenue (85) fixé à la gaine descendante (29) et au boîtier de vanne (20) ou au profilé de guidage (81).

29. Colonne d'eau au-dessus du sol selon l'une ou plusieurs des revendications précédentes, **caractérisée en ce que** le dispositif de retenue (84) est muni d'un dispositif d'amortissement (86).

30. Colonne d'eau au-dessus du sol selon l'une ou plusieurs des revendications précédentes, **caractérisée en ce que** le câble de retenue (85) est supporté de façon élastique dans le profilé de guidage (81) par l'intermédiaire d'un élément de ressort (88) réalisant le dispositif d'amortissement (86), par exemple un ressort de compression hélicoïdal (89).

31. Colonne d'eau au-dessus du sol selon l'une ou plusieurs des revendications précédentes, **caractérisée en ce qu'**au moins deux profilés de guidage (81) approximativement diamétralement opposés par rapport à l'axe médian longitudinal (24) et munis du dispositif de retenue (84) sont prévus pour la gaine descendante (29).

32. Colonne d'eau au-dessus du sol selon l'une ou plusieurs des revendications précédentes, **caractérisée en ce que** le point de jonction (4) entre la conduite d'alimentation (5) et le tuyau de refoulement (11) est formé comme un assemblage à brides, dans laquelle des éléments de fixation (12) sont munis de points destinés à la rupture.

33. Colonne d'eau au-dessus du sol selon l'une ou plusieurs des revendications précédentes, **caractérisée en ce que** dans le tuyau de refoulement (11) ou le boîtier de vanne (20), un dispositif de maintien de pression (91) connu en soi est prévu avec un piston de maintien (92) mis en dépression et réglable dans une direction verticale à l'axe médian longitudinal (24).

34. Colonne d'eau au-dessus du sol selon l'une ou plusieurs des revendications précédentes, **caractérisée en ce que** le piston de maintien (92) est réalisé de façon réglable contre une force de ressort lors d'une mise en dépression provenant du tuyau de refoulement (11).

35. Colonne d'eau au-dessus du sol selon l'une ou plusieurs des revendications précédentes, **caractérisée en ce que** le dispositif de maintien de pression (91) à l'état sans pression réalise une communication d'écoulement entre le tuyau de refoulement (11) pour une compensation de pression avec le milieu ambiant.
